# EUROPÄISCHE PATENTSCHRIFT

(11) **EP 2 560 774 B1**
(45) Veröffentlichungstag und Bekanntmachung des Hinweises auf die Patenterteilung: **01.06.2016**
(21) Anmeldenummer: 11712212.7
(22) Anmeldetag: 23.03.2011
(51) Int. Cl.: B22D 2/00, B22D 11/108, B22D 11/111, B22D 11/16

(54) **ANORDNUNG UND VERFAHREN ZUR STEUERUNG EINER GIEßPULVERAUFGABE EINER STRANGGIEßANLAGE**
ARRANGEMENT AND METHOD FOR CONTROLLING A CASTING POWDER FEED OF A CONTINUOUS CASTING PLANT
AGENCEMENT ET PROCÉDÉ POUR LA COMMANDE D'UN APPORT DE POUDRE DE COULÉE À UNE INSTALLATION DE COULÉE CONTINUE

(30) Priorität: 21.04.2010 DE 102010015670
(43) Veröffentlichungstag der Anmeldung: 27.02.2013
(73) Patentinhaber: SMS group GmbH, 40237 Düsseldorf (DE)
(72) Erfinder: BEYER-STEINHAUER, Holger, 40822 Mettmann (DE); PLOCIENNIK, Uwe, 40882 Ratingen (DE); SCHMITZ, Wolfgang, 41564 Kaarst (DE); ROSENBAUM, Christof, 66346 Püttlingen (DE); THOME, Ralf, 66806 Ensdorf (DE); OSTHEIMER, Volker, 66450 Bexbach (DE)
(74) Vertreter: Klüppel, Walter
(86) Internationale Anmeldenummer: PCT/EP2011/054409
(87) Internationale Veröffentlichungsnummer: WO 2011/131442

(56) Entgegenhaltungen:
- DE-A1- 2 425 381
- DE-C2- 3 400 896
- JP-A- 9 076 050
- JP-A- 62 252 648
- JP-A- 62 270 263
- JP-A- 2002 137 049
- US-A1- 2002 139 507
- FISCHBACH J P ET AL: "MOULD SURFACE THERMOGRAPHY IN CONTINUOUS CASTING OF BEAM BLANKS", REVUE DE METALLURGIE - CAHIERS D'INFORMATIONS TECHNIQUES, REVUE DE METALLURGIE. PARIS, FR, Bd. 102, Nr. 6, 1. Juni 2005 (2005-06-01), Seiten S41-S44, XP001242046, ISSN: 0035-1563

## Beschreibung

Die Erfindung betrifft eine Anordnung zur Steuerung der Gießpulveraufgabe einer Stranggießanlage, umfassend eine erste Messeinrichtung, eine zweite Messeinrichtung, eine Rechnereinheit und eine Gießpulveraufgabeeinrichtung, wobei die erste Messeinrichtung die Badspiegelhöhe in der Stranggießkokille misst und ein die Höhe des Badspiegels In der Stranggießkokille angebendes erstes Signal erzeugt und an eine Rechnereinheit sendet, wobei die zweite Messeinrichtung die Temperatur des Gießpulvers auf der Oberfläche des Badspiegels misst und ein die Temperatur des Gießpulvers auf der Oberfläche des Badspiegels in der Stranggießkokille angebendes zweites Signal erzeugt und an die Rechnereinheit sendet und wobei die Rechnereinheit das erste Signal der ersten Messvorrichtung und das zweite Signal der zweiten Messvorrichtung auswertet und eine Gleßpulveraufgabeeinrichtung steuert.

Weiterhin betrifft die Erfindung ein Verfahren zur Steuerung der Gleßpulveraufgabe einer Stranggießanlage.

Für den einwandfreien Betrieb von Stranggießanlagen ist es aus metallurgischen und prozesstechnischen Gründen notwendig, die Oberfläche des Schmelzbads in der Stranggießkokille mit einem Gießpulver, auch Abdeckpulver genannt, zu bedecken. Das aus gemahlenen oxidischen und karbonatischen Materialien bestehende Gießpulver hat unter anderem die Aufgabe unnötige Wärmestrahlungen zu vermeiden, eine Reoxidation zu verhindern, eine Schmierung zwischen der gekühlten Kokillenwand und der Strangschale zu gewährleisten und oxidische Einschlüsse zu binden.

Dabei ist es wichtig, dass das Gießpulver zeitgerecht und richtig dosiert dem Schmelzbad zugeführt wird. Die Zuführung erfolgt dabei meist über automatisierte Gießpulverzuführeinrichtungen oder Gießpulveraufgabeeinrichtungen, wobei es möglich ist, die Zugabe von Gießpulver in fest eingestellten Zeitintervallen vorzunehmen. Diese Art der Zugabe ist jedoch aufgrund vieler Einflussgrößen, die den Verbrauch an Gießpulver durch Abbrand und Mitnahme verändem können, nur wenig geeignet.

Aus der DE 34 00 896 A1 ist eine Anordnung zur Steuerung des Aufbringens von Gießpulver auf die Badoberfläche in der Kokille einer Stranggießanlage bekannt, welche eine Sendeeinrichtung zur Aussendung von Licht vorgegebener Intensität, das auf die Badoberfläche gerichtet ist, eine Empfangseinrichtung zum Empfang des an der Badoberfläche reflektierten Lichtes und zur Umwandlung des empfangenen Lichtes in ein elektrisches Signal und eine durch eine an den Ausgang der Empfangseinrichtung angeschlossene Intensitätsprüfschaltung aufweist, die ein von der Intensität des empfangenen Lichtes abhängiges Signal liefert, das zur Steuerung der Gießpulveraufgabe oder Gleßpulveraufgabeeinrichtung verwendet wird. Diese Steuerungsanordnung weist jedoch einen aufwendigen und kostenintensiven Aufbau auf. Zudem kann diese Art der Steuerung leicht zu einer Fehlsteuerung der Gießpulveraufgabe führen.

Aus der JP 62252648 A ist ein Verfahren zur Steuerung einer Gießpulveraufgabe bekannt, bei welchem mittels einer Thermokamera eine Temperaturvertellung über die Oberfläche der Gießpulverschlacke ermittelt wird, mittels welcher anschließend die Dickenverteilung der Gleßpulverschlacke in der Schmelze bestimmt wird.

Die US 2001/0139507 A1 beschreibt die Möglichkeiten, die Gießpulveraufgabe anhand der gemessenen Oberflächentemperatur eines Schmelzestromes oder alternativ anhand der Höhe des Schmelzestandes zu steuern.

Aus der JP 62270263 A ist ein Verfahren zur Steuerung der Gießpulveraufgabe bekannt, bei welchem mittels der Messung des Pegelstandes des Gießpulvers und des Pegelstandes des geschmolzenen Stahles eine konstante Dicke der Gießpulverschicht aufrechterhalten wird.

Die.DE 24 25 381 A1 offenbart ein Verfahren, bei welchem mittels eines strahlungsempfindlichen Messorganes die Dickenvertellung des Gießpulvers auf der Badspiegelfläche gemessen wird.

Aus der JP 09076050 A Ist eine gattungsgemäße Anordnung zur Steuerung der Gießpulveraufgabe bekannt. Zur Steuerung der Gießpulveraufgabe werden hier drei Messsignale ermittelt, nämlich ein die Badspiegelhöhe repräsentierendes Messsignal, ein die Gießpulverschichthöhe repräsentierendes Messsignal und ein Wärmebildsignal. Diese drei Signale werden zur Steuerung der Gießpulveraufgabe herangezogen.

Der Erfindung liegt daher die Aufgabe zugrunde, eine Anordnung und ein Verfahren zur Steuerung einer Gießpulveraufgabeeinrichtung einer Stranggießanlage zur Verfügung zu stellen, welche sich durch eine verbesserte Genaulgkeit auszeichnet.

Die Lösung der Aufgabe erfolgt erfindungsgemäß durch die Merkmale der Ansprüche 1 und 10. Vorteilhafte Ausgestaltungen der Erfindung sind in den Unteransprüchen angegeben.

Die erfindungsgemäße Anordnung zur Steuerung einer Gießpulveraufgabe oder einer Gießpulveraufgabeeeinrichtung an einer Stranggleßanlage weist eine erste Messeinrichtung zur Bestimmung der Höhe eines Badspiegels in einer Stranggießkokille und Erzeugung eines entsprechenden ersten Signals, eine zweite Messeinrichtung zur Bestimmung der Temperatur des Gießpulver auf der Oberfläche des Badspiegels in der Stranggießkokille und Erzeugung eines entsprechenden zweiten Signals, und eine das erste Signal und das zweite Signal auswertende Rechnereinheit und eine Gießpulveraufgabeeinrichtung steuernde Rechnereinheit auf.

Die erste Messeinrichtung zur Messung der Badspiegelhöhe Ist vorzugsweise in Form eines Berthold-Messgeräts ausgebildet und an der Stranggießkokille angeordnet. Die erfindungsgemäße Anordnung zeichnet sich dadurch aus, dass zur Steuerung der Gießpulveraufgabe zwei unterschiedliche, gemessene Signale verwendet werden. Dadurch ist eine besonders exakte Steuerung der Gießpulveraufgabe möglich, wobei Fehlertoleranzen weitgehend vermieden werden können. Zur Steuerung der Gießpulveraufgabe wird dabei sowohl die gemessene Höhe des Badspiegels in der Stranggießkokille als auch die gemessene Temperatur des Gießpulvers auf der Oberfläche des Badspiegels verwendet. Diese beiden gemessenen Signale werden in einer gemeinsamen Rechnereinheit zusammen ausgewertet, wobei aus diesen beiden Signalen die Fördermenge des aufzugebenden Gießpulvers und die Position, an welcher die Gießpulveraufgabe auf der Badoberfläche erfolgen soll, ermittelt wird und an die Gießpulveraufgabeeinrichtung weitergegeben wird. Werden mittels der zweiten Messeinrichtung zu hohe Temperaturen gemessen, beispielsweise wenn das Gießpulver auf der Badspiegeloberfläche geschmolzen ist, wird ein Signal "zu heiß" generiert. Werden zu niedrige Temperaturen gemessen, beispielsweise wenn der Gießpulverschicht auf der Badspiegeloberfläche zu dick ist, wird ein Signal "zu kalt" generiert. In der Rechnereinheit werden die zeitliche Gießpulveraufgabe und die Gießpulvermenge entsprechend der verwendeten Stahlsorte und der Gießgeschwindigkeit optimiert und gespeichert. Wird der Stahl zu einem späteren Zeitpunkt wieder gegossen, so kann die Gießpulveraufgabe mit den optimierten Werten starten, wodurch der gesamte Steuerungsprozess der Gießpulveraufgabe weiter optimiert werden kann. Die Gießpulveraufgabe erfolgt dabei vorzugsweise in periodischen Abständen, wobei sie jedoch entsprechend der durch die Rechnereinheit ermittelten Werte anpassbar bzw. entsprechend gesteuert werden kann. Erhält die Gießpulveraufgabeeinrichtung das Signal "zu heiß" von der Rechnereinheit wird vorzugsweise sofort Gießpulver der Stranggießkokille zugeführt. Bei dem Signal "zu kalt" wird die Periodendauer verlängert bzw. die zugeführte Menge an Gießpulver reduziert.

Die zweite Messeinrichtung ist vorzugsweise in Form einer optischen Bildauswer tungseinheit ausgebildet. Die Erfindung sieht in Ausgestaltung daher vor, dass die zweite Messeinrichtung in Form einer optischen Bildauswertungseinheit ausgebildet Ist, die eine Wärmebildkamera und eine Umlenkvorrichtung in Form eines aus einem Spiegelsystem gebildeten Reflexionssystems aufweist, wobei die Umlenkvorrichtung die von dem auf der Oberfläche des Badspiegels angeordneten Gießpulver ausgesendete Wärmestrahlung in Richtung der Wärmebildkamera umlenkt. Mittels der optischen Bildauswertungseinhelt Ist eine direkte, berührungslose Ermittlung des Zustands des Gießpulvers auf der Oberfläche des Badspiegels, Insbesondere die Temperatur dieses Gießpulvers, während des ganzen Schmelzverfahrens bzw. Gießverfahrens möglich. Die optische Bildauswertungseinheit registriert den Zustand des Gießpulvers auf der Badspiegeloberfläche während des gesamten Zeitverlaufes, so dass jederzeit auf bestimmte Sequenzen zurückgegriffen werden kann und beliebig viele Messpunkte für den Zustand des Gießpulvers generierbar sind. Es Ist jederzeit ein Zugriff auf die ermittelten Daten möglich, so dass gegebenenfalls die Auswertemethode entsprechend angepasst bzw. variiert werden kann. Ferner können bewegte Bilder über die Zeit des gesamten Schmelzverfahrens bzw. Gießverfahrens den Vorgang in der Stranggießkokille anschaulich verdeutlichen. Um optimale Messergebnisse mit der optischen Bildauswertungseinheit erhalten zu können, ist die Stranggießkokille in ihrem oberen Bereich vorzugsweise mit Markierungen versehen, welche mit einer Lichtquelle ausgeleuchtet werden können und eindeutig mit der optischen Bildauswertungseinheit, insbesondere mit der Bildererfassung und deren Auswertungseinheit der optischen Bildauswertungseinheit, erfasst werden können.

Die als optische Bildauswertungseinheit ausgebildete zweite Messeinrichtung weist bevorzugt eine Wärmebildkamera und eine Umlenkvorrichtung zur Umlenkung der von dem auf der Oberfläche des Badspiegels angeordneten Gießpulver ausgesendeten Wärmestrahlung in Richtung der Wärmebildkamera auf. Mittels der Wärmebildkamera, auch Thermografle-Kamera genannt, können Infrarotstrahlungen empfangen werden. Mittels der Wärmebildkamera kann die für das menschliche Auge unsichtbare Wärmestrahlung des auf der Oberfläche des Badspiegels angeordneten Gießpulvers sichtbar gemacht werden. Dadurch können Temperaturverteilungen über die gesamte Fläche des auf der Badoberfläche angeordneten Gießpulvers erfasst und dargestellt werden. Die Wärmebildkamera ist dabei in einem bestimmten Abstand zu dem zu messenden Gießpulver angeordnet, wobei die von dem Gießpulver ausgesendete Wärmestrahlung über eine Umlenkvorrichtung in Richtung der Wärmebildkamera gelenkt wird. Dadurch kann die Wärmebildkamera möglichst geschützt vor dem Einfluss der direkten und gesamten Wärmestrahlung der Stranggießkokille und des darin enthaltenden Schmelzbades angeordnet sein.

Die Umlenkvorrichtung weist dabei bevorzugt ein Reflexionssystem auf. Durch das Vorsehen eines Reflexionssystems als Umlenkvorrichtung kann eine besonders einfach aufgebaute und kostengünstige Umlenkvorrichtung vorgesehen werden. Das Reflexionssystem kann dabei beispielsweise aus ein oder mehreren Spiegeln ausgebildet sein, welche die Wärmestrahlung von dem Gießpulver auf der Badspiegeloberfläche empfangen und die derart ausgerichtet sind, dass sie die empfangene Wärmestrahlung in Richtung der Wärmebildkamera reflektieren. Zur Erzielung einer hohen Effizienz weist das Reflexionssystem vorzugsweise einen Reflexionsgrad von ca. 100% auf.

Die Umlenkvorrichtung ist bevorzugt an einer der Gießpulveraufgabeeinrichtung gegenüberliegenden Seite eines In die Stranggießkokille eingeführten Tauchrohres oder auf der gleichen Seite wie die Gießpulveraufgabeeinrichtung angeordnet. Ist die Umlenkvorrichtung an der der Gießpulveraufgabeeinrichtung gegenüberliegenden Seite des in die Stranggießkokille eingeführten Tauchrohres angeordnet, ist es möglich, die Beeinflussung der Umlenkvorrichtung bei einer Zugabe bzw. Aufgabe von Gleßpulver über die Gleßpulveraufgabeeinrichtung in die Stranggießkokille möglichst gering halten zu können.

Weiter ist es bevorzugt vorgesehen, dass die Umlenkvorrichtung eine erste Umlenkungseinhelt und eine zweite Umlenkungseinheit aufweist, wobei die erste Umlenkungseinheit und die zweite Umlenkungseinheit jeweils an sich gegenüberliegenden Seiten eines in die Stranggießkokille eingeführten Tauchrohres angeordnet sind. Dadurch ist es möglich, die Temperatur des Gießpulvers auf der Bandoberfläche zumindest an zwei Punkten, sowohl links als auch rechts von dem Tauchrohr, beobachten und messen zu können, wodurch die Genauigkeit des Messung der Temperatur des Gießpulvers über die gesamte Fläche entlang der Badoberfläche wesentlich erhöht werden kann. Dadurch kann eine besonders sichere und exakte Bestimmung des Zustandes des Gießpulvers auf der Badoberfläche ermittelt werden.

Auch ist es ferner vorzugsweise vorgesehen, dass die Umlenkvorrichtung Lichtwellenleiter aufweist. Durch die Verwendung von Lichtwellenleiter ist eine besonders hohe Übertragungsrate an Infrarotstrahlung hin zu der Wärmebildkamera möglich, wobei Verluste bei der Übertragung der von dem Gießpulver auf der Badsplegeloberfläche ausgesendeten Wärmestrahlung zu der Wärmebildkamera weitgehend verhindert werden können.

Zur Abschirmung der optischen Bildauswertungseinheit gegenüber der Umgebung ist die Umlenkvorrichtung vorzugsweise in einem Gehäuse angeordnet, wobei das Gehäuse eine Luftzuführung aufweist. Durch die Luftzuführung kann eine kontinuierliche Luftströmung innerhalb des Gehäuses sichergestellt werden. Über die Luftzuführung kann Luft in Richtung der Umlenkvorrichtung geleitet werden, wobei die Umlenkvorrichtung durch die in dem Gehäuse zirkulierende Luft gekühlt werden kann. Dadurch kann die Lebensdauer der Umlenkvorrichtung und damit der optischen Bildauswertungseinheit erhöht werden.

Weiter ist es bevorzugt vorgesehen, dass die zweite Messeinrichtung eine Staubschutzeinrichtung aufweist. Bei der Zugabe von Gießpulver in die Stranggießkokille kommt es üblicherweise zu einer starken Staubentwicklung. Mittels der Staubschutzeinrichtung kann verhindert werden, dass in die zweite Messeinrichtung der Staub eindringen kann, was zu einer Verschmutzung der in der Messeinrichtung vorgesehenen Bauteile, wie der Wärmebildkamera und der Umlenkvorrichtung, führen würde, wodurch die Messergebnisse verfälscht werden könnten.

Die Staubschutzeinrichtung kann vorzugsweise eine oder mehrere Luftsperrdüsen aufweisen. Über die Luftsperrdüsen kann Druckluft vorzugsweise quer zu der Richtung, in welche der Staub des zugeführten Gießpulver aufsteigt, geblasen werden. Dadurch kann verhindert werden, dass der Staub In das Gehäuse der zweiten Messeinrichtung eindringen kann. Um den Druckluftverbrauch zu reduzieren, kann es derart vorgesehen sein, dass nur während der Gießpulverzugabe in die Stranggießkokille ein erhöhter Luftstrom in Form von Druckluft über die Luftsperrdüsen ausgeblasen wird.

Weiter ist es bevorzugt vorgesehen, dass die Staubschutzeinrichtung eine verschließbare Öffnung an dem Gehäuse der zweiten Messeinrichtung aufweist. Die Umlenkvorrichtung ist dabei vorzugsweise im Bereich der verschließbaren Öffnung vorgesehen, wobei während der Messung der Temperatur des Gießpulvers auf der Badspiegeloberfläche, wenn keine Gießpulverzugabe erfolgt, die Öffnung geöffnet ist, damit die Wärmestrahlung von der Umlenkvorrichtung aufgenommen und weitergeleitet werden kann. Kurz vor dem Beginn der Gleßpulverzugabe kann die Öffnung beispielsweise mit einer Klappe verschlossen werden, so dass während der Gießpulverzugabe das Gehäuse verschlossen ist und kein Staub In das Gehäuse eindringen kann. Sobald die Gießpulverzugabe beendet ist, kann die Öffnung wieder geöffnet werden, damit die Messung fortgeführt werden kann.

Die Erfindung betrifft ferner ein Verfahren zur Steuerung einer Gießpulveraufgabe an einer Stranggießanlage, bei welchem mittels einer ersten Messeinrichtung die Höhe eines Badspiegels In einer Stranggießkokille bestimmt sowie ein entsprechendes erstes Signal erzeugt wird und bei welchem mittels einer zweiten Messeinrichtung die Temperatur des auf der Oberfläche des Badspiegels in der Stranggießkokille angeordneten Gießpulvers bestimmt sowie ein entsprechendes zweites Signal erzeugt wird, wobei das erste Signal der ersten Messeinrichtung und das zweite Signal der zweiten Messeinrichtung an eine Rechnereinheit gesendet und von der Rechnereinheit bezüglich der Höhe des Badspiegels und bezüglich der Temperatur des Gießpulvers auf der Oberfläche des Badspiegels derart ausgewertet und an eine Gießpulveraufgabeeinrichtung weitergegeben wird, dass eine Gießpulveraufgabe nur erfolgt, wenn sich die Badspiegelhöhe zwischen einer maximal zulässigen und einer minimal zulässigen Badspiegelhöhe befindet, und dass bei einer zu hohen Temperatur des Gießpulvers auf der Oberfläche des Badspiegels die Fördermenge der Gleßpulveraufgabeeinrichtung erhöht und bei einer zu niedrigen Temperatur des Gießpulvers auf der Oberfläche des Badspiegels die Fördermenge der Gießpulveraufgabeeinrichtung reduziert wird.

Bezüglich der Vorteile des Verfahrens wird auf die zu der Anordnung genannten Vorteile verwiesen.

Nachfolgend wird die Erfindung unter Bezugnahme auf die anliegenden Zeichnungen anhand bevorzugter Ausführungsformen näher erläutert.

Es zeigen:
- Fig. 1a: eine schematische Darstellung einer erfindungsgemäßen Anordnung zur Steuerung einer Gießpulveraufgabe einer Stranggießanlage gemäß einer ersten Ausführungsform;
- Fig. 1b: eine schematische Darstellung der erfindungsgemäßen Anordnung zur Steuerung einer Gießpulveraufgabe einer Stranggießanlage gemäß einer zweiten Ausführungsform;
- Flg. 2: eine schematische Draufsicht auf eine erfindungsgemäße zweite Messeinrichtung der erfindungsgemäßen Anordnung zur Steuerung einer Gießpulveraufgabe einer Stranggießanlage;
- Fig. 3: ein Blockdiagramm einer Regelung des Zeitintervalls der Gießpulveraufgabe der Gießpulveraufgabeeinrichtung; und
- Fig. 4: ein Blockdiagramm einer Regelung der Menge der Gießpulveraufgabe der Gießpulveraufgabeeinrichtung.

Fig. 1 a und Fig. 1b zeigen schematisch zwei verschiedene Ausführungsformen einer erfindungsgemäßen Anordnung zur Steuerung einer Gießpulveraufgabe 10 einer Stranggießanlage mit einer ersten Messeinrichtung, hier nicht dargestellt, zur Bestimmung der Höhe eines Badspiegels 12 in einer Stranggießkokille 14 und einer zweiten Messeinrichtung 16 zur Bestimmung der Temperatur des Gießpulvers 18 auf der Oberfläche des Badspiegels 12 in der Stranggießkokille 14. Mittels der über die erste Messeinrichtung und die zweite Messeinrichtung 16 gemessenen Daten wird eine Gleßpulveraufgabeeinrichtung 28 gezielt gesteuert und hinsichtlich der damit bewirkten Gießpulveraufgabe bzw. Gießpulverzugabe 10 auf die Oberfläche des Badspiegels 12 des Schmelzbades 22 angesteuert.

Die erste Messeinrichtung zur Bestimmung der Höhe des Badspiegels 12 ist vorzugsweise innerhalb der Stranggießkokille 14 angeordnet, wobei die erste Messeinrichtung beispielsweise in Form einer Berthold-Messeinrichtung ausgebildet ist.

Die zweite Messeinrichtung 16 ist in Form einer optischen Bildauswertungseinheit ausgebildet, welche eine Wärmebildkamera 24 und eine Umlenkvorrichtung 26 in Form eines aus einem Spiegelsystem gebildeten Reflexionssystems umfasst. Mittels der Umlenkvorrichtung 26 kann die von dem auf der Oberfläche des Badspiegels 12 angeordneten Gießpulver 18 ausgesendete Wärmestrahlung an die Wärmebildkamera 24 weitergeleitet werden, wobei die Wärmebildkamera 24 die Wärmestrahlung für das menschliche Auge sichtbar macht, indem Temperaturvertellungen über die gesamte Fläche des auf der Badoberfläche 12 angeordneten Gießpulver 18 erfasst und dargestellt werden können.

Die Umlenkvorrichtung 26 kann, wie in Fig. 1a erkennbar ist, in einem Bereich oberhalb der Stranggießkokille 14 angeordnet sein, welche von dem Bereich, wo die Gießpulveraufgabe 10 erfolgt am weitesten entfernt ist, so dass die Umlenkvorrichtung 26 von der Gießpulveraufgabeeinrichtung 28 aus gesehen hinter einem in die Stranggießkokille 14 eingeführten Tauchrohr 20 angeordnet ist. Demzufolge ist die Umlenkvorrichtung 26 vorzugsweise an einer der Gleßpulveraufgabeeinrichtung 28 gegenüberliegenden Seite der Stranggleßkokille 14 angeordnet. Je nach Einbauverhältnissen kann es aber auch sinnvoll sein, wie in Fig. 1b gezeigt, die Umlenkvorrichtung 26 vor dem Tauchrohr 20, auf der gleichen Seite wie die Gießpulveraufgabeeinrichtung 28 vorgesehen ist, anzuordnen. Die Umlenkvorrichtung 26 ist dabei oberhalb der Gießpulveraufgabeeinrichtung 28 vorgesehen.

Die Umlenkvorrichtung 26 ist in einem Gehäuse 30 angeordnet, welches unmittelbar an die Wärmebildkamera 24 angrenzt. Das Gehäuse 30 weist eine Luftzuführung 32 auf, über welche Luft in das Gehäuse 30 eingelassen werden kann, so dass in dem Gehäuse 30 eine Luftzirkulation gegeben ist, welche eine Kühlung der Umlenkvorrichtung 26 bewirken kann.

Um die Wärmebildkamera 24 und die Umlenkvorrichtung 26 vor dem Eindringen von Staub, insbesondere bei der Zugabe von Gießpulver 18 in die Stranggießkokille 14, zu schützen, weist die zweite Messeinrichtung 16 eine hier nicht gezeigte Staubschutzeinrichtung auf, welche beispielsweise als ein oder mehrere Luftsperrdüsen oder eine an dem Gehäuse 30 vorgesehene verschließbare Öffnung ausgebildet sein kann.

Die Befestigung der zweiten Messeinrichtung 16 oberhalb der Stranggießkokille 14 erfolgt über eine Halterung 34.

Zur Steuerung der Gießpulveraufgabe 10 wird von der ersten Messeinrichtung ein erstes, die Höhe des Badspiegels 12 angebendes Signal erzeugt und an eine Rechnereinheit 36 gesendet. Von der zweiten Messeinrichtung 12 wird ein zweites, die Temperatur des Gießpulvers 18 auf der Oberfläche des Badspiegels 12 angebendes Signal erzeugt und ebenfalls an die Rechnereinheit 36 gesendet. Die Rechnereinheit 36 wertet das erste Signal und das zweite Signal aus und generiert aus diesen beiden Signalen eine Information oder mehrere Informationen über die erforderliche Fördermenge des über die Gießpulveraufgabeeinrichtung 28 in die Stranggießkokille 14 aufzugebenden Gießpulvers 18 und die Position, an welcher die Gießpulveraufgabe 10 auf die Oberfläche des Badspiegels 12 erfolgen soll, welche an die Gießpulveraufgabeeinrichtung 28 weitergegeben wird/werden. Wird ermittelt, dass die Temperatur des Gießpulvers 18 auf der Oberfläche des Badspiegels 12 zu hoch ist, beispielsweise wenn das Gießpulver 18 auf der Badoberfläche 12 geschmolzen ist, erfolgt ein Signal "zu heiß", woraufhin die Fördermenge der Gießpulveraufgabeeinrichtung 28 erhöht wird. Werden zu niedrige Temperaturen gemessen, beispielsweise wenn das Gießpulver 18 auf der Oberfläche des Badspiegels 12 zu dick ist, erfolgt ein Signal "zu kalt", woraufhin die Fördermenge der Gleßpulveraufgabeeinrichtung 28 reduziert wird. In der Rechnereinheit 36 werden die zeitliche Gießpulveraufgabe und die Gießpulvermenge entsprechend der verwendeten Stahlsorte und der Gießgeschwindigkeit optimiert und gespeichert. Wird der Stahl zu einem späteren Zeitpunkt wieder gegossen, so kann die Gießpulveraufgabeeinrichtung 28 mit den optimierten Werten starten, wodurch der gesamte Steuerungsprozess der Gießpulveraufgabe 10 weiter optimiert werden kann. Die Gießpulveraufgabe 10 erfolgt dabei vorzugsweise in periodischen Abständen, wobei sie Jedoch entsprechend der durch die Rechnereinheit 36 ermittelten Werte anpassbar bzw. entsprechend gesteuert werden kann. Dadurch, dass bei der erfindungsgemäßen Anordnung die gemessenen Daten bezüglich der Höhe des Badspiegels 12 und bezüglich der Temperatur des Gießpulvers 18 auf der Oberfläche des Badspiegels 12 von der Rechnereinheit 36 in Beziehung zueinander gesetzt werden und aus diesen beiden Daten Anweisungen an die Gießpulveraufgabeelnrichtung 28 generiert werden, kann die Steuerung der Gießpulveraufgabe 10 gegenüber bisher bekannten Steuerungen wesentlich optimiert werden.

Fig. 2 zeigt eine Draufsicht auf die erfindungsgemäße zweite Messeinrichtung 16 mit der Wärmebildkamera 24 und der in dem Gehäuse 30 angeordneten Umlenkvorrichtung 26, wobei hierbei erkennbar ist, dass die Umlenkvorrichtung 26 eine erste Umlenkeinheit 38 und eine zweite Umlenkeinheit 40 aufweist, wobei die erste Umlenkeinheit 38 und die zweite Umlenkeinheit 40 jeweils an sich gegenüberliegenden Seiten des in die Stranggießkokille 14 eingeführten Tauchrohres 20 angeordnet sind. Die Umlenkeinheiten 38, 40 der Umlenkvorrichtung 26 können dabei hinter dem Tauchrohr 20, wie In Fig. 1a gezeigt, oder vor dem Tauchrohr 20, wie in Fig. 1b gezeigt, angeordnet sein.

Fig. 3 und Fig. 4 zeigen zwei mögliche Varianten einer Steuerung der Gießpulveraufgabe 10 der Gleßpulveraufgabeeinrichtung 28 mittels jeweils eines Ablaufschemas in Form eines Blockdiagrammes. Die Steuerung der Gießpulveraufgabe 10 kann durch Variation des Zeitintervalls ΔZ zwischen den Ausgabezyklen bei konstanter Gießpulvermenge m erfolgen, wie in Fig. 3 schematisch dargestellt, oder durch Variation der Menge m des aufgegebenen Gießpulvers bei konstanten Aufgabezyklen, wie In Fig. 4 schematisch dargestellt.

Die Gießpulveraufgabe 10 erfolgt vorzugsweise nur, wenn sich die Höhe H des Badspiegels zwischen den Positionen der maximal zulässigen Badspiegelhöhe Hₘₐₓ und der minimal zulässigen Badspiegelhöhe Hₘᵢₙ befindet.

Ist dies gegeben, wird, wie In Fig. 3 gezeigt, in einem nächsten Schritt die Temperatur T des Badspiegels bestimmt.

Ist diese Temperatur T des Badspiegels größer als die maximal zulässige Temperatur Tₘₐₓ des Badspiegels, erfolgt ein Signal, dass eine Gießpulveraufgabe erfolgen soll, wobei das Zeitinterintervall ΔZ für die periodische Gießpulveraufgabe durch eine Änderung ΔΔZ des Zeitintervalls ΔZ verringert wird. Sobald das Zeitintervall ΔZ zu klein ist, d. h. kleiner als das minimal zulässige Zeitintervall ΔZₘᵢₙ ist, erfolgt eine Meldung.

Anschließend wird wiederum eine Bestimmung der Temperatur T des Badspiegels durchgeführt.

Ist die Temperatur T des Badspiegels kleiner als die minimal zulässige Temperatur Tₘᵢₙ des Badspiegels, erfolgt eine Erhöhung des Zeitintervalls ΔZ für die periodische Gießpulveraufgabe um ΔΔZ. Übersteigt das Zeitintervall ΔZ das maximal zulässige Zeitintervall ΔZₘₐₓ erfolgt wiederum eine Meldung.

Anschließend erfolgt eine Überprüfung, ob das Zeitintervall ΔZ größer oder gleich der Zeit Z minus der alten Zelt Zₐₗₜ ist. Falls ja, erfolgt wieder eine Gießpulveraufgabe, falls nein, wird wieder zunächst die Höhe des Badspiegels H geprüft.

Bei der Regelung der Gießpulvermenge, wie in Fig. 4 gezeigt, wird ebenfalls zunächst die Höhe H des Badspiegels bestimmt. Liegt die Höhe H des Badspiegels zwischen der maximal zulässigen Badspiegelhöhe Hₘₐₓ und der minimal zulässigen Badspiegelhöhe Hₘᵢₙ, wird In einem nächsten Schritt die Temperatur T des Badspiegels bestimmt. Ist diese Temperatur T des Badspiegels größer als die maximal zulässige Temperatur Tₘₐₓ des Badspiegels, erfolgt ein Signal, dass eine Gießpulveraufgabe erfolgen soll, wobei die Gießpulvermenge m durch eine Änderung Δm der Gießpulvermenge m erhöht wird. Sobald die Gießpulvermenge m größer ist als die maximal zulässige Gießpulvermenge m_max erfolgt eine Meldung.

Anschließend erfolgt wiederum eine Bestimmung der Temperatur T des Badspiegels.

Ist die Temperatur T des Badspiegels kleiner als die minimal zulässige Temperatur Tₘᵢₙ des Badspiegels, erfolgt eine Verringerung der Gießpulvermenge m. Unterschreitet die Gießpulvermenge die minimal zulässige Gießpulvermenge m_min erfolgt wiederum eine Meldung.

Anschließend erfolgt eine Überprüfung, ob das Zeitintervall ΔZ größer oder gleich der Zeit Z minus der alten Zeit Zₐₙ ist. Falls ja, erfolgt wieder eine Gießpulveraufgabe, falls nein, wird wieder zunächst die Höhe des Badspiegels H geprüft.

## Patentansprüche

1. Anordnung zur Steuerung der Gießpulveraufgabe (10) einer Stranggießanlage, umfassend eine erste Messeinrichtung, eine zweite Messeinrichtung (14), eine Rechnereinheit (36) und eine Gießpulveraufgabeeinrichtung (28),
wobei die erste Messeinrichtung die Badspiegelhöhe (12) in der Stranggleßkokille (14) misst und ein die Höhe des Badspiegels (12) In der Stranggleßkokille (14) angebendes erstes Signal erzeugt und an eine Rechnereinheit (36) sendet,
wobei die zweite Messeinrichtung (16) die Temperatur des Gießpulvers (18) auf der Oberfläche des Badspiegels (12) misst und ein die Temperatur des Gießpulvers (18) auf der Oberfläche des Badspiegels (12) in der Stranggießkokille (14) angebendes zweites Signal erzeugt und an die Rechnereinheit (36) sendet und wobei die Rechnereinheit (36) das erste Signal der ersten Messvorrichtung und das zweite Signal der zweiten Messvorrichtung (16) auswertet und eine Gießpulveraufgabeeinrichtung (28) steuert,
**dadurch gekennzeichnet,**
**dass** die Rechnereinheit (36) die Signale bezüglich der Höhe des Badspiegels (12) und bezüglich der Temperatur des Gießpulvers (18) auf der Oberfläche des Badspiegels (12) derart auswertet und an die Gießpulveraufgabeeinrichtung (28) weitergibt, dass eine Gießpulveraufgabe nur erfolgt, wenn sich die Badspiegelhöhe zwischen einer maximal zulässigen und einer minimal zulässigen Badspiegelhöhe befindet, und dass bei einer zu hohen Temperatur des Gießpulvers (18) auf der Oberfläche des Badspiegels (12) die Fördermenge der Gießpulveraufgabeeinrichtung (28) erhöht und bei einer zu niedrigen Temperatur des Gießpulvers (18) auf der Oberfläche des Badspiegels (12) die Fördermenge des Gießpulveraufgabeeinrichtung (28) reduziert wird.

2. Anordnung nach Anspruch 1, **dadurch gekennzeichnet, dass** die zweite Messeinrichtung (16) in Form einer optischen Bildauswertungseinheit ausgebildet Ist, die eine Wärmebildkamera (24) und eine Umlenkvorrichtung (26) in Form eines aus einem Spiegelsystem gebildeten Reflexionssystems aufweist, wobei die Umlenkvorrichtung (26) die von dem auf der Oberfläche des Badspiegels (12) angeordneten Gießpulver (18) ausgesendete Wärmestrahlung In Richtung der Wärmebildkamera (24) umlenkt.

3. Anordnung nach Anspruch 1 oder 2, **dadurch gekennzeichnet, dass** die Umlenkvorrichtung (26) an einer der Gießpulveraufgabeeinrichtung (28) gegenüberliegenden Seite eines in die Stranggießkokille (14) eingeführten Tauchrohres (20) oder auf der gleichen Seite wie die Gießpulveraufgabeeinrichtung (28) angeordnet Ist.

4. Anordnung nach einem der vorhergehenden Ansprüche, **dadurch gekennzeichnet, dass** die Umlenkvorrichtung (26) eine erste Umlenkeinheit (38) und eine zweite Umlenkeinheit (40) aufweist, wobei die erste Umlenkeinheit (38) und die zweite Umlenkeinheit (40) jeweils an sich gegenüberliegenden Seiten des in die Stranggießkokille (14) eingeführten Tauchrohres (20) angeordnet sind.

5. Anordnung nach einem der vorhergehenden Ansprüche, **dadurch gekennzeichnet, dass** die Umlenkvorrichtung (26) Lichtwellenleiter aufweist.

6. Anordnung nach einem der vorhergehenden Ansprüche, **dadurch gekennzeichnet, dass** die Umlenkvorrichtung (26) in einem Gehäuse (30) angeordnet ist, wobei das Gehäuse (30) eine Luftzuführung (32) aufweist.

7. Anordnung nach einem der vorhergehenden Ansprüche, **dadurch gekennzeichnet, dass** die zweite Messeinrichtung (16) eine Staubschutzeinrichtung aufweist.

8. Anordnung nach Anspruch 7, **dadurch gekennzeichnet, dass** die Staubschutzeinrichtung eine oder mehrere Luftsperrdüsen aufweist.

9. Anordnung nach Anspruch 7 oder 8, **dadurch gekennzeichnet, dass** die Staubschutzeinrichtung eine verschließbare Öffnung an dem Gehäuse (30) der zweiten Messeinrichtung (16) aufweist.

10. Verfahren zur Steuerung der Gießpulveraufgabe einer Stranggießanlage, bei welchem mittels einer ersten Messeinrichtung die Höhe eines Badspiegels in einer Stranggießkokille bestimmt sowie ein entsprechendes erstes Signal erzeugt wird und bei welchem mittels einer zweiten Messeinrichtung die Temperatur des auf der Oberfläche des Badspiegels in der Stranggießkokille angeordneten Gießpulvers bestimmt sowie ein entsprechendes zweites Signal erzeugt wird, wobei das erste Signal der ersten Messeinrichtung und das zweite Signal der zweiten Messeinrichtung an eine Rechnereinheit gesendet und von der Rechnereinheit bezüglich der Höhe des Badspiegels und bezüglich der Temperatur des Gießpulvers auf der Oberfläche des Badspiegels derart ausgewertet und an eine Gießpulveraufgabeeinrichtung weitergegeben werden, dass eine Gießpulveraufgabe nur erfolgt, wenn sich die Badspiegelhöhe zwischen einer maximal zulässigen und einer minimal zulässlgen Badspiegelhöhe befindet, und dass bei einer zu hohen Temperatur des Gießpulvers auf der Oberfläche des Badspiegels die Fördermenge der Gieß-pulveraufgabeeinrichtung erhöht und bei einer zu niedrigen Temperatur des Gießpulvers auf der Oberfläche des Badspiegels die Fördermenge der Gießpulveraufgabeeinrichtung reduziert wird.

## Claims

1. Arrangement for controlling the casting powder feed (10) of a continuous casting plant, comprising a first measuring device, a second measuring device (14), a computer unit (36) and a casting powder feed device (28),
wherein the first measuring device measures the bath level height (12) in the continuous casting mould (14) and generates a first signal, which indicates the height of the bath level (12) in the continuous casting mould (14), and sends it to a computer unit (36),
wherein the second measuring device (16) measures the temperature of the casting powder (18) on the surface of the bath level (12) and generates a second signal, which indicates the temperature of the casting powder (18) on the surface of the bath level (12) in the continuous casting mould (14), and sends it to the computer unit (36) and
wherein the computer unit (36) evaluates the first signal of the first measuring device and the second signal of the second measuring device (16) and controls a casting powder feed device (28),
**characterised in that**
the computer unit (36) so evaluates the signals with respect to the height of the bath level (12) and with respect to the temperature of the casting powder (18) on the surface of the bath level (12) and passes them on to the casting powder feed device (28) that a feed of casting powder takes place only if the bath level height is between a maximum permissible and a minimum permissible bath level height and that in the case of a too-high temperature of the casting powder (18) on the surface of the bath level (12) the conveyed quantity of the casting powder feed device (28) is increased and in the case of a too-low temperature of the casting powder (18) on the surface of the bath level (12) the conveyed quantity of the casting powder feed device (28) is reduced.

2. Arrangement according to claim 1, **characterised in that** the second measuring device (18) is constructed in the form of an optical image evaluating unit which comprises a thermal imaging camera (24) and a deflecting device (26) in the form of a reflection system formed by a mirror system, wherein the deflecting device (26) deflects the heat radiation, which is emitted by the casting powder (18) arranged on the surface of the bath level (12), in the direction of the thermal imaging camera (24).

3. Arrangement according to claim 1 or 2, **characterised in that** the deflecting device (26) is arranged at a side, which is opposite the casting powder feed device (28), of an immersion pipe (20) introduced into the continuous casting mould (14) or on the same side as the casting powder feed device (28).

4. Arrangement according to any one of the preceding claims, **characterised in that** the deflecting device (26) comprises a first deflecting unit (38) and a second deflecting unit (40), wherein the first deflecting unit (38) and the second deflecting unit (40) are respectively arranged at mutually opposite sides of the immersion pipe (20) introduced into the continuous casting mould (14).

5. Arrangement according to any one of the preceding claims, **characterised in that** the deflecting device (26) comprises optical waveguides.

6. Arrangement according to any one of the preceding claims, **characterised in that** the deflecting device (26) is arranged in a housing (30), wherein the housing (30) comprises air supply means (32).

7. Arrangement according to any one of the preceding claims, **characterised in that** the second measuring device (16) comprises a dust protection device.

8. Arrangement according to claim 7, **characterised in that** the dust protection device comprises one or more air-lock nozzles.

9. Arrangement according to claim 7 or 8, **characterised in that** the dust protection device has a closable opening at the housing (30) of the second measuring device (16).

10. Method of controlling the casting powder feed of a continuous casting plant, in which the height of a bath level in a continuous casting mould is determined by means of a first measuring device and a corresponding first signal is generated and in which the temperature of the casting powder arranged on the surface of the bath level in the continuous casting mould is determined by means of a second measuring device and a corresponding second signal is generated, wherein the first signal of the first measuring device and the second signal of the second measuring device are sent to a computer unit and are so evaluated by the computer unit with respect to the height of the bath level and with respect to the temperature of the casting powder on the surface of the bath level and are passed on to a casting powder feed device that a feed of casting powder takes place only if the bath level height is between a maximum permissible and a minimum permissible bath level height and that in the case of a too-high temperature of the casting powder on the surface of the bath level the conveyed quantity of the casting powder feed device is increased and in the case of a too-low temperature of the casting powder on the surface of the bath level the conveyed quantity of the casting powder feed device is reduced.

## Revendications

1. Agencement pour la commande de l'alimentation de poudre de lingotière (10) d'une installation de coulée continue, comprenant un premier mécanisme de mesure, un deuxième mécanisme de mesure (16), une unité de calcul (36) et un mécanisme d'alimentation de poudre de lingotière (28), le premier mécanisme de mesure mesurant la hauteur de niveau du bain (12) dans la lingotière de coulée continue (14) et générant un premier signal qui indique la hauteur de niveau du bain (12) dans la lingotière de coulée continue (14) pour l'envoyer à une unité de calcul (36) ;
par lequel le deuxième mécanisme de mesure (16) mesure la température de la poudre de lingotière (18) à la surface du niveau du bain (12) et génère un deuxième signal qui indique la température de la poudre de lingotière (18) à la surface du niveau du bain (12) dans la lingotière de coulée continue (14) pour l'envoyer à l'unité de calcul (36) ;
et par lequel l'unité de calcul (36) évalue le premier signal du premier dispositif de mesure et le deuxième signal du deuxième dispositif de mesure (16) et commande un mécanisme d'alimentation de poudre de lingotière (28) ; **caractérisé en ce que** l'unité de calcul (36) évalue les signaux concernant la hauteur du niveau du bain (12) et concernant la température de la poudre de lingotière (18) à la surface du niveau du bain (12) et transmet ladite évaluation au mécanisme d'alimentation de poudre de lingotière (28) d'une manière telle qu'une alimentation de poudre de lingotière n'a lieu que lorsque la hauteur de niveau du bain se situe entre une hauteur de niveau du bain admissible maximale et une hauteur de niveau du bain admissible minimale, et **en ce que**, à une température trop élevée de la poudre de lingotière (18) à la surface du niveau du bain (12), on augmente le débit du mécanisme d'alimentation de poudre de lingotière (28), et à une température trop basse de la poudre de lingotière (18) à la surface du niveau du bain (12), on réduit le débit du mécanisme d'alimentation de poudre de lingotière (28).

2. Agencement selon la revendication 1, **caractérisé en ce que** le deuxième mécanisme de mesure (18) est réalisé sous la forme d'une unité optique d'évaluation d'image qui présente une caméra thermique (24) et un dispositif de renvoi (26) sous la forme d'un système de réflexion formé par un système de miroirs, le dispositif de renvoi (26) renvoyant le rayonnement thermique émis par la poudre de lingotière (18) disposée à la surface du niveau du bain (12) en direction de la caméra thermique (24).

3. Agencement selon la revendication 1 ou 2, **caractérisé en ce que** le dispositif de renvoi (26) est disposé sur un côté, opposé au mécanisme d'alimentation de poudre lingotière (28), d'un tube plongeur (20) introduit dans la lingotière de coulée continue (14) ou sur le même côté que celui où se trouve le mécanisme d'alimentation de poudre de lingotière (28).

4. Agencement selon l'une quelconque des revendications précédentes, **caractérisé en ce que** le dispositif de renvoi (26) présente une première unité de renvoi (38) et une deuxième unité de renvoi (40), la première unité de renvoi (38) et la deuxième unité de renvoi (40) étant disposées respectivement sur des côtés opposés du tube plongeur (20) introduit dans la lingotière de coulée continue (14).

5. Agencement selon l'une quelconque des revendications précédentes, **caractérisé en ce que** le dispositif de renvoi (26) présente des fibres optiques.

6. Agencement selon l'une quelconque des revendications précédentes, **caractérisé en ce que** le dispositif de renvoi (26) est disposé dans un logement (30), le logement (30) présentant une amenée d'air (32).

7. Agencement selon l'une quelconque des revendications précédentes, **caractérisé en ce que** le deuxième mécanisme de mesure (16) présente un mécanisme de protection contre la poussière.

8. Agencement selon la revendication 7, **caractérisé en ce que** le mécanisme de protection contre la poussière présente une ou plusieurs buses s'opposant à l'entrée d'air.

9. Agencement selon la revendication 7 ou 8, **caractérisé en ce que** le mécanisme de protection contre la poussière présente une ouverture qui peut être fermée contre le logement (30) du deuxième mécanisme de mesure (16).

10. Procédé pour la commande de l'alimentation de poudre de lingotière d'une installation de coulée continue, dans lequel, au moyen d'un premier mécanisme de mesure, on détermine la hauteur d'un niveau du bain dans une lingotière de coulée continue et on génère un premier signal correspondant, et dans lequel au moyen d'un deuxième mécanisme de mesure, on détermine la température de la poudre de lingotière disposée à la surface du niveau du bain dans la lingotière de coulée continue et on génère un deuxième signal correspondant, le premier signal du premier mécanisme de mesure et le deuxième signal du deuxième mécanisme de mesure étant envoyés à une unité de calcul, étant évalués par l'unité de calcul en ce qui concerne la hauteur du niveau du bain et en ce qui concerne la température de la poudre de lingotière à la surface du niveau du bain et étant transmis à un mécanisme d'alimentation de poudre de lingotière d'une manière telle qu'une alimentation de poudre de lingotière n'a lieu que lorsque la hauteur de niveau du bain se situe entre une hauteur de niveau du bain admissible maximale et une hauteur de niveau du bain admissible minimale, et d'une manière telle que, à une température trop élevée de la poudre de lingotière à la surface du niveau du bain, on augmente le débit du mécanisme d'alimentation de poudre de lingotière, et à une température trop basse de la poudre de lingotière à la surface du niveau du bain, on réduit le débit du mécanisme d'alimentation de poudre de lingotière.
